# FASCICULE DE BREVET EUROPEEN

(11) **EP 3 477 007 B1**
(45) Date de publication et mention de la délivrance du brevet: **29.05.2024**
(21) Numéro de dépôt: 18203302.7
(22) Date de dépôt: 30.10.2018
(51) Int. Cl.: E03C 1/02

(54) **PROCÉDÉ DE MONTAGE D'UN KIT DE FIXATION D'UN ROBINET À UNE CLOISON, NOTAMMENT À UNE CLOISON EN PLAQUES DE PLÂTRE, ET UN TEL KIT**
MONTAGEVERFAHREN EINES BEFESTIGUNGSKITS EINES HAHNS AN EINER TRENNWAND, INSBESONDERE EINER TRENNWAND AUS GIPSKARTONPLATTEN, UND EIN SOLCHES BEFESTIGUNGSKIT
METHOD FOR MOUNTING A KIT FOR FIXING A TAP TO A PARTITION, ESPECIALLY A PLASTERBOARD PARTITION, AND SUCH A KIT

(30) Priorité: 31.10.2017 FR 1760267
(43) Date de publication de la demande: 01.05.2019
(73) Titulaire: Hesperia Developpement, 75008 Paris (FR)
(72) Inventeur: MENET-THIBAULT, Georges, 73800 LES MARCHES (FR)
(74) Mandataire: Lavoix

(56) Documents cités:
- EP-A1- 2 525 000
- EP-A2- 0 447 936
- EP-A2- 1 124 018
- EP-A2- 2 522 782
- WO-A1-2009/009833
- DE-A1- 10 340 295
- DE-U1- 20 016 318
- DE-U1-202009 007 862
- FR-A1- 3 038 629
- GB-A- 2 536 777
- NL-C2- 1 032 634
- NL-C2- 1 032 634

## Description

La présente invention concerne un kit de fixation d'ur robinet à une cloison, notamment à une cloison en plaques de plâtre et un procédé de montage du kit, selon les préambules des revendications indépendantes.

Dans le domaine du bâtiment, il existe des kits pour la fixation des robinets sur les cloisons en plaques de plâtre. Ces kits permettent par exemple de fixer un robinet de baignoire (ou mitigeur) sur une cloison de salle de bains.

EP 2 525 000 A1 divulgue un dispositif pour la fixation d'un raccord de canalisation sur une cloison creuse comprenant une paroi avant et une paroi arrière, le dispositif comportant un élément de base à fixer sur la paroi arrière, un élément de support pour recevoir le raccord de canalisation par l'arrière grâce à des languettes élastiques et venant en appui contre la face arrière de la paroi avant.

DE 20 2009 007 862 U1 et EP 1 124 018 A2 prévoient la fixation de raccords avec une plaque rapportée sur l'arrière d'une cloison, les raccords étant rapportés par l'arrière des plaques.

GB 2536777A décrit un moyen de fixation de robinet de douche incluant une plaque de montage recevant deux conduites auxquelles un robinet de douche est destiné à être connecté. Pour verrouiller les conduites sur la plaque, on prévoit un clip monté coulissant sur une face avant de la plaque de montage.

FR 3 038 629 B1 divulgue un exemple de kit de fixation. Le kit comprend deux raccords, notamment des raccords coudés, comprenant chacun un premier embout de raccordement à un tuyau et un second embout de raccordement au robinet. Le montage de ce kit s'effectue de la manière suivante. Dans un premier temps, on raccorde les deux raccords à l'extrémité des tubes d'alimentation en eau, lesquels sont en attente dans une configuration où ils dépassent au travers de la cloison. On fixe ensuite une platine sur la face intérieure de la cloison, c'est-à-dire la face tournée côté salle de bains, en prenant soin d'engager le second embout de raccordement de chaque raccord à travers une ouverture de la platine. On visse par la suite un écrou autour du second embout de chaque raccord et on fixe cet écrou à la platine par vissage. Cela permet d'immobiliser chaque raccord par rapport à la platine, et donc par rapport à la cloison. Un robinet est ultérieurement emmanché sur les deux embouts de raccordement en saillie par rapport à la platine.

Il existe d'autres exemples de kit, tels que par exemple celui décrit dans FR 3 023 309 A1, dont la fixation s'effectue par adhérence.

Dans ces deux kits, et plus généralement dans tous les kits de fixation existants, on retrouve la présence d'une platine pour assurer la fixation des raccords. Classiquement, cette platine est fixée sur la face intérieure de la cloison, c'est-à-dire du côté de l'emplacement prévu pour le robinet.

En gros, la méthode est plus ou moins toujours la même. L'installateur perce deux trous dans la plaque de plâtre pour récupérer les canalisations, alors en attente derrière la cloison, fait la connexion avec les raccords et fixe l'ensemble platine plus raccords sur la face interne de la cloison. Cette méthode pose un certain nombre de difficultés. Premièrement, l'opération consistant à récupérer les tuyaux derrière la canalisation et à tirer ces tuyaux au travers des trous percés dans la cloison est relativement pénible, notamment lorsque les tuyaux sont rigides. Deuxièmement, il faut souvent repousser les tuyaux à l'intérieur des trous ménagés dans la cloison pour fixer les raccords à la platine, ce qui est également pénible lorsque les tuyaux sont des canalisations rigides par exemple. Troisièmement, la présence de la cloison peut gêner l'installateur au moment du raccordement des tuyaux aux raccords correspondants. Typiquement, l'installateur peut manquer de place.

Toutes ces contraintes font que les kits de l'art antérieur sont relativement difficiles à poser, avec un temps de montage souvent long.

C'est à ces inconvénients qu'entend plus particulièrement remédier l'invention, en proposant un nouveau kit et procédé permettant de monter le kit plus rapidement et plus facilement sur la cloison.

A cet effet l'invention concerne un procédé tel que défini à la revendication 1 et un kit tel que défini à la revendication 15.

Grâce à l'invention, l'installateur n'est pas gêné par la cloison au moment du raccordement avec les canalisations car les raccords sont raccordés aux extrémités des canalisations avant la pose de la cloison. De plus, l'installateur n'a plus besoin de tirer les canalisations à travers les trous ménagés dans la cloison pour pouvoir connecter les raccords coudés, ni de repousser les tuyaux dans les trous pour fixer les raccords à la platine. Cela facilite grandement la tâche. Egalement, étant donné que la platine est fixée sur la face cachée de la cloison, elle ne pose aucune difficulté au moment de la pose du carrelage ou autre revêtement mural.

Selon des aspects avantageux, mais non obligatoires de l'invention, un tel procédé peut comprendre une ou plusieurs des caractéristiques suivantes, prises dans toute combinaison techniquement admissible :
- le robinet est un mitigeur de baignoire,
- l'étape b) consiste à raccorder deux tuyaux, respectivement d'eau chaude et d'eau froide, à des raccords correspondants fixés à la platine, et l'étape c) consiste à réaliser deux trous dans la cloison, respectivement pour le passage du second embout de raccordement des deux raccords ;

- une étape postérieure à l'étape e) et antérieure à l'étape f), consiste à utiliser un niveau, tel qu'un niveau à bulle, pour mettre les deux raccords à hauteur l'un par rapport à l'autre ;
- la bague est fixée à la platine par des vis ;
- chaque écrou est fixé à la bague par des vis, qui traversent des trous prévus dans chaque écrou et qui viennent en prise dans des taraudages prévus dans chaque bague ;
- une étape postérieure à l'étape e) et antérieure à l'étape f), consiste à visser un écrou autour du second embout de chaque raccord, de préférence après que les deux raccords aient été mis à niveau l'un par rapport à l'autre ;
- chaque écrou a un diamètre extérieur supérieur au diamètre du ou des trous réalisés dans la cloison à l'étape c) ;
- à l'étape f), la platine est fixée à la cloison par des vis auto-taraudeuses vissées à partir du côté de cloison opposé à la platine et, à l'étape f), on utilise de préférence un gabarit de vissage ;
- au moins un organe de préhension est fixé au second embout de raccordement de chaque raccord pour faciliter la mise en oeuvre de l'étape e) ;
- une étape postérieure à l'étape b) et antérieure à l'étape c), consiste à fixer temporairement la platine à une certaine hauteur par rapport au sol ;
- dans le kit, la platine, les raccords et les bagues antirotation sont livrés pré-montés, c'est-à-dire que les bagues sont déjà vissées à la platine, alors que les écrous sont disposés à part ;
- la surface extérieure à section polygonale du second embout (214) est à section hexagonale et le contour intérieur de la bague (215) est hexagonal.

L'invention concerne également un procédé de fixation d'un robinet à une cloison, notamment à une cloison en plaques de plâtre, ce procédé consistant à monter un kit suivant le procédé de montage défini précédemment, puis à connecter le robinet avec le second embout de raccordement de chaque raccord.

L'invention concerne également un kit de fixation tel que défini à la revendication 15.

Selon des aspects avantageux, mais non obligatoires de l'invention, un tel kit peut comprendre une ou plusieurs des caractéristiques suivantes, prises dans toute combinaison techniquement admissible :
- Chaque organe de préhension est configuré pour aider un installateur à tirer le second embout de raccordement du raccord à travers un trou de la cloison lors du montage du kit.
- Chaque organe de préhension est vissé au second embout de raccordement d'un raccord, notamment à l'intérieur d'un trou fileté du second embout de raccordement.
- Chaque organe de préhension forme un bouchon étanche.
- Chaque organe de préhension comporte une partie cylindrique pour le positionnement d'un niveau, tel qu'un niveau à bulle.
- Chaque organe de préhension est retiré au moment de la pose du robinet.
- La platine comprend un ou plusieurs raidisseurs, formés de préférence par des bossages.
- La platine comprend au centre, une ligne de cassure préférentielle, qui permet de couper la platine en deux par pliage.
- Chaque raccord est un raccord coudé.

L'invention et d'autres avantages de celle-ci apparaitront plus clairement à la lumière de la description qui va suivre de deux modes de réalisation d'un kit de fixation d'un robinet sur une cloison et d'un procédé de montage correspondant, donnée uniquement à titre d'exemple et faite en référence aux dessins annexés dans lesquels :
- La figure 1 est une vue en perspective montrant un kit de fixation d'un robinet sur une cloison, ce kit comprenant deux raccords, alors assemblés aux extrémités de deux canalisations respectives, et une platine de support des deux raccords,
- La figure 2 est une vue à plus grande échelle de l'encerclé II de la figure 1,
- La figure 3 est une vue en perspective comparable à celle de la figure 1, lors d'une étape d'installation de la structure servant à la fixation de la cloison,
- La figure 4 est une vue en perspective comparable aux figures 1 et 3, après la pose de la cloison, la cloison étant représentée avec arrachement de matière pour montrer le positionnement du kit de fixation du robinet, en partie disposé derrière la cloison,
- La figure 5 est une vue à plus grande échelle de l'encerclé V de la figure 4,
- La figure 6 est une vue comparable aux figures 2 et 5, lors d'une étape où on utilise un niveau, en particulier un niveau à bulle, pour mettre à niveau les deux raccords du kit,
- La figure 7 est une vue comparable aux figures 2, 5 et 6, lors d'une étape où on utilise un gabarit de vissage pour visser des vis à travers la cloison et la platine, alors disposée derrière la cloison,
- La figure 8 est une vue en perspective éclatée d'un mode de réalisation d'un kit de fixation du robinet qui n'est pas revendiqué.
- La figure 9 est une vue de côté du kit de la figure 8, alors en configuration assemblé sur la cloison,
- Les figures 10 et 11 sont des vues comparables aux figures 8 et 9, respectivement, pour un autre mode de réalisation d'un kit de fixation qui n'est pas revendiqué.
- Les figures 12 et 13 sont des vues comparables aux figures 8 et 9, respectivement, pour un mode de réalisation d'un kit de fixation selon l'invention revendiquée.

Les figures 1 à 7 sont des représentations des différentes étapes du procédé objet de l'invention. Ce procédé a pour finalité de monter un kit 100 de fixation d'un robinet (non représenté) à une cloison 2, notamment à une cloison en plaques de plâtre, du type placo (marque déposée). Typiquement, la cloison 2 est une cloison de finition, à ne pas confondre avec la maçonnerie (mur) qui a généralement une fonction de portance mécanique et qui est complètement inamovible. Dans l'exemple, la cloison 2 présente avantageusement une épaisseur de 13 mm, mais le kit 100 peut être monté sur une cloison d'épaisseur différente. Pour être complet, la cloison 2 n'a pas de fonction de portance, mais uniquement une fonction de finition.

Le kit 100 est mieux représenté aux figures 8 et 9. Une fois monté sur la cloison 2, le kit permet, d'une part, de fixer mécaniquement le robinet à la cloison 2 et, d'autre part, de faire l'interface pour le raccordement entre le robinet (ou mitigeur) et deux tuyaux (ou canalisations) 4, d'alimentation en eau respectivement en eau chaude et en eau froide, s'étendant derrière la cloison 2.

Typiquement, les tuyaux 4 peuvent être du type souples, par exemple en PER (polyéthylène réticulé), ou rigides, par exemple en multicouches.

Dans ce qui suit, l'espace à l'avant de la cloison 2 désigne l'espace prévu pour l'emplacement du robinet, c'est-à-dire typiquement le volume intérieur de la salle de bains, alors que l'espace à l'arrière de la cloison 2 désigne l'espace où cheminent les canalisations 4. Généralement, l'espace à l'arrière de la cloison 2 est un espace délimité entre la cloison 2 et la maçonnerie (représentée par des briques aux figures 1 à 4). Cette définition est transposable pour le repérage des directions avant et arrière. Ainsi, la face avant de la cloison 2 est une face tournée du côté de l'emplacement prévu pour le robinet, alors que la face arrière est généralement tournée vers la maçonnerie du bâtiment, c'est-à-dire vers le mur.

Dans les figures 1 à 9, le kit 100 comprend une platine 102, de préférence de forme rectangulaire, deux raccords 110, deux écrous 130 et deux organes de préhension 122. Le mode de réalisation présenté dans les figures 8 et 9 n'est pas revendiqué.

Dans l'exemple, la platine 102 est une plaque de tôle, notamment de 0,6 mm d'épaisseur.

La platine 102 comprend astucieusement, au centre, une ligne de cassure préférentielle 104, qui permet de couper la platine 102 en deux par pliage. Cette ligne de cassure préférentielle 104, ou ligne de cassure, est en fait formée par au moins une, de préférence trois ouvertures oblongues alignées les unes avec les autres dans le sens de la hauteur de la platine 102. Cela permet d'adapter le kit au montage d'un robinet isolé, comme le robinet d'un appareil électroménager ou un robinet simple. On parle alors d'un kit « mono-trou ».

Avantageusement, chaque raccord 110 est un raccord coudé, par exemple en laiton.

Chaque raccord 110 comprend un premier embout 112 de raccordement à un tuyau 4 et un second embout 114 de raccordement au robinet. Dans l'exemple, le second embout 114 est un embout qualifié d'embout femelle ½, permettant de recevoir des raccords décalés (non représentée) fournis avec la robinetterie, c'est-à-dire avec le robinet. Chaque embout 114 comprend donc un filetage interne. L'embout 112 comprend des formes annelées formant des chicanes pour le raccordement avec un tuyau 4. Typiquement, la connexion entre l'embout 112 et le tube 4 est réalisée au moyen d'un raccord à glissement, d'un raccord à sertir ou encore d'un raccord à compression (non représentés). L'opération de connexion est généralement effectuée à l'aide d'une pince.

Avantageusement, chaque embout 114 comprend également un filetage extérieur pour le positionnement d'un écrou 130. Lorsqu'ils sont vissés autour des embouts 114, la platine 102 est plaquée contre la surface arrière de la cloison 2, et les embouts 114 sont tirés à travers des trous 3 ménagés dans la cloison 2. Effectivement, les écrous 130 sont configurés pour prendre appui contre la face avant de la cloison 2. Pour cela, les écrous 130 présentant avantageusement un diamètre extérieur supérieur à celui des trous 3 pratiqués dans la cloison 2.

Chaque raccord 110 comprend une collerette 116 de fixation à la platine 102. Notamment, la collerette 116 est vissée sur la platine 102. Dans l'exemple, les vis 118 sont au nombre de quatre. Les vis 118 traversent des trous ménagés dans la platine 102 et viennent en prise dans des taraudages complémentaires de la collerette 116.

La platine 102 comprend deux ouvertures de passage pour les raccords 110. Avantageusement, la platine 102 comprend un renfoncement 108 autour des ouvertures pour recevoir la collerette 116 de chaque raccord 110. Chaque renfoncement 108 s'étend vers l'arrière, c'est-à-dire définit un bossage sur la face arrière de la platine 102 (ou la face de la platine tournée vers la maçonnerie). La profondeur de chaque renfoncement 108 est sensiblement identique à l'épaisseur de la collerette 116 des deux raccords 110, si bien que la collerette 116 des deux raccords affleure avec la surface avant de la platine 102. Cela permet, entre autres, de ne pas avoir d'espace entre la platine 102 et la cloison 2 lorsque le kit est monté sur la cloison 2.

En pratique, les raccords 110 sont livrés dans le kit dans une configuration où ils sont déjà montés, c'est-à-dire fixés, sur la platine 102.

De préférence, un organe de préhension 122 est prévu autour du second embout de raccordement 114 de chaque raccord 110 pour aider l'installateur à passer les raccords 110 à travers les trous de la cloison 2. Typiquement, ces organes de préhension 122 sont des poignées de manoeuvre (ou accessoires de pose).

Egalement, les organes de préhension 122 sont livrés pré-montés, c'est-à-dire déjà assemblés avec les raccords 110. Pour ce faire, chaque organe de préhension 122 est vissé à l'intérieur d'un embout correspondant 114. Ainsi, chaque organe de préhension 122 comprend un filetage extérieur mâle 123 complémentaire du filetage interne (femelle) des embouts 114.

Avantageusement, les organes de préhension 122 prennent la forme de deux bouchons (ou capuchons), de forme allongée. Ainsi, ces deux bouchons permettent d'éviter que des corps étrangers (poussières, plâtre ou autre) pénètrent à l'intérieur des raccords 110 et a fortiori à l'intérieur du réseau de distribution d'eau pendant la période précédant l'installation du robinet. Les deux bouchons permettent également d'effectuer des tests d'étanchéité avant la mise en service.

De préférence, les organes 122 sont respectivement de couleur rouge et bleu. Le bouchon rouge est disposé du côté du tuyau d'eau chaude, alors que le bouchon bleu est disposé du côté du tuyau d'eau froide. Ces deux organes 122 sont retirés au moment de la pose du robinet.

On décrit ci-après le procédé de montage du kit 100 sur la cloison 2.

Tout d'abord, l'installateur sectionne les tuyaux 4 pour obtenir une certaine longueur en fonction de la hauteur souhaitée pour l'installation du robinet. Au préalable ou postérieurement, il convient lors d'une étape a), de fixer chaque raccord 110 à la platine 102, par vissage des vis 118 dans les trous de la platine 102 et dans les taraudages de la collerette 116. En pratique, les raccords 110 sont livrés pré-montés sur la platine 102, c'est-à-dire que l'étape a) n'est pas mise en oeuvre par l'installateur, mais par le fabricant du kit 100. A noter que les raccords 110 sont, dans le premier mode de réalisation, fixés à l'avant de la platine 102.

Ensuite, l'installateur connecte, à une étape b), chaque raccord 110 à un tuyau d'alimentation en eau correspondant 4. Notamment, les deux tuyaux 4 sont raccordés avec les embouts correspondants 112 des raccords 110 fixés à la platine 102. Pour cela, l'installateur utilise, de manière connue en soi, un raccord à glissement, à compression ou à sertir et une pince (non représentée) pour serrer la connexion.

De préférence, et en particulier dans le cas où on est en présence de tuyaux souples, par exemple en PER, on fixe temporairement le kit 100 sur la maçonnerie, par exemple à l'aide d'un pion, que l'on enfile dans une ouverture oblongue de la platine pour supporter temporairement la platine 102 à une certaine hauteur. A ce stade, le kit 100 se trouve approximativement à la bonne hauteur par rapport à la hauteur de l'emplacement prévu pour le robinet. La fixation temporaire n'est généralement pas nécessaire dans le cas de canalisations rigides, par exemple en multicouches.

Ultérieurement, on réalise, lors d'une étape c), au moins un trou, de préférence deux trous 3 dans la cloison 2, respectivement pour le passage du second embout de raccordement 114 des deux raccords 110. Typiquement, ces deux trous 3 peuvent être réalisés au moyen d'une scie cloche. On comprend donc que les trous 3 sont réalisés avant la pose de la cloison 2.

A l'étape d), on pose la cloison 2 devant la platine 102. Pour ce faire, on installe, comme visible à la figure 3, une structure 6 en forme de cadre pour supporter la cloison 2. Avantageusement, les montants et traverses de la structure 6 sont réalisés dans la même nuance d'acier que la platine 102, et présentent, en section, la même épaisseur de tôle.

On bascule ensuite la cloison 2 contre la structure 6, en prenant soin d'aligner les trous 3 avec la position des organes de préhension 122. A ce stade, les organes de préhension 122 sont au moins partiellement insérés dans les trous 3 de la cloison 2. On fixe ensuite la cloison 2 à la structure 6, notamment par vissage.

On fait ensuite passer, lors d'une étape ultérieure e), le second embout de raccordement 114 de chaque raccord 110 à travers la cloison 2. Pour cela, l'installateur tire, avec ses doigts, sur les organes de préhension 122 vers l'avant, de façon à tirer les embouts 114 à travers les trous 3 de la cloison 2 et à plaquer la platine 102 contre la face arrière de la cloison 2.

L'installateur enfile ensuite les écrous 130 autour des bouchons 122 et des embouts 114, et peut visser légèrement les écrous 130 autour des embouts 114, par exemple jusqu'à ce que les écrous 130 viennent en butée contre la face avant de la cloison 2. Les écrous 130 ont effectivement un diamètre supérieur à celui des trous 3 de la cloison 2.

Avant de serrer les écrous 130, l'installateur peut avantageusement en profiter pour mettre à niveau les deux embouts 114. Effectivement, les trous 3 sont prévus avec un diamètre plus grand pour faciliter le passage des raccords 110. Autrement dit, on a un certain jeu, de chaque côté, dans toutes les directions radiales par rapport à un axe central des trous 3. Il se peut donc que l'un des embouts 114 soit légèrement plus haut que l'autre. Ceci peut être vérifié en utilisant un niveau 8 qui, dans l'exemple, est un niveau à bulle. Les organes de préhension 122 comportent avantageusement chacun une partie parfaitement cylindrique 125 pour le positionnement du niveau à bulle.

L'installateur ajuste alors le positionnement des embouts 114 afin d'obtenir que les deux embouts 114 soient au même niveau, c'est-à-dire à la même hauteur. Une fois que le niveau à bulle indique une parfaite horizontalité, l'installateur serre alors les écrous 130, ce qui a pour effet de déplacer les raccords 110 et la platine 102 vers l'avant. La platine 102 est alors plaquée complètement contre la face arrière de la cloison 2 et les embouts 114 traversent la cloison 2 jusqu'à parvenir dans une configuration (figure 6), où ils peuvent être connectés avec des raccords décalés complémentaires (non représentés) servant à la fixation de la robinetterie. Ce type de raccord est connu en soi, c'est pourquoi il n'y a pas davantage d'explications à ce sujet.

Ultérieurement, on fixe, lors d'une étape f), la platine 102 à la cloison 2, du côté opposé à l'emplacement prévu pour la fixation du robinet, c'est-à-dire sur la face arrière de la cloison 2. Notamment, la platine 102 est fixée à la cloison 2 par des vis auto-taraudeuses (ou auto-foreuses) 10, qui sont également fournies dans le kit et qui sont vissées à partir du côté de la cloison 2 opposé à la platine 102, c'est-à-dire à partir du côté avant de la cloison 2. L'installateur pourra utiliser une visseuse adaptée.

Avantageusement, on utilise un gabarit de vissage 12 pour visser les vis 10 dans la platine 102. Ce gabarit 12 a la forme d'une plaquette rectangulaire munie de différents trous indiquant à quels endroits on doit positionner les vis 10. Ce gabarit 12 est fourni dans les kits 100 et 200. Il peut s'agir d'une plaquette rigide ou souple, par exemple en matière plastique, d'une feuille en carton, etc. Le gabarit 12 comprend un marquage « HAUT » pour indiquer à l'installateur comment le gabarit 12 doit être orienté par rapport au sol. Le gabarit 12 peut également comprendre des moyens autocollants (bande adhésive ou autre) pour adhérer tout seul sur la cloison 2.

Les vis 10 percent la cloison 2, puis la platine 102. En traversant la cloison 2 et la platine 102, les vis 10 créent des trous taraudés (principe des vis auto-taraudeuses), ce qui permet de solidariser les vis 10 à la cloison 2 et à la platine 102. Pour éviter tout fléchissement de la platine 102 lors du serrage des vis 10, la platine 102 comprend une pluralité de raidisseurs 106, qui s'étendent dans le sens vertical, et qui sont en fait des renfoncements dirigés, comme le renfoncement 108, vers l'arrière. Cela signifie que les raidisseurs forment, à l'arrière de la platine 102, des bossages.

A ce stade, le kit de fixation 100 est monté. La cloison 2 est alors en attente de fixation du robinet. Pendant la période précédant l'installation du robinet, on peut laisser les organes de préhension 122 en place. Lorsque l'on veut installer le robinet, on retire les organes 22 et on connecte des raccords décalés (non représentés) sur les embouts 114 des deux raccords 110. On peut alors fixer la robinetterie auxdits raccords décalés.

De préférence, les écrous 130 restent en place car ils contribuent à la solidité de la fixation de la platine 102 contre la cloison 2. On pourrait toutefois imaginer, en variante, les retirer.

Préférentiellement, les étapes a) à f) sont des étapes successives. Néanmoins, on pourrait très bien imaginer, en variante, un ordre différent. Typiquement, l'étape a) pourrait en théorie être mise en oeuvre après l'étape b).

Les figures 10 et 11 représentent un autre mode de réalisation d'un kit de fixation 100 qui n'est pas revendiqué.

Dans ce mode, les raccords 110 peuvent être fixés indépendamment à l'avant ou à l'arrière de la platine 102. Il suffit simplement de prévoir que le diamètre des trous 3 pratiqués dans la cloison 2 soit supérieur au diamètre des collerettes 116. Ainsi, dans le cas où la collerette 116 d'un raccord 110 est fixée sur la face avant de la platine 102, la platine 102 peut être fixée sans espace avec la face arrière de la platine 102 car la collerette 116 est en fait enfoncée à l'intérieur du trou 3 correspondant.

Ainsi, on comprend que le renfoncement 108 décrit plus haut en lien avec le premier mode de réalisation est purement optionnel.

Les figures 12 et 13 représentent un mode de réalisation d'un kit de fixation 200 selon l'invention revendiquée.

Dans ce qui suit, seules les différences par rapport aux deux premiers modes de résiliation sont mentionnées. Pour faciliter la compréhension, les éléments du kit 200 comparables à ceux du kit 100 portent la même référence numérique, à laquelle on ajoute la valeur 100.

Le kit 200 se distingue du kit 100 principalement par la nature des raccords. En effet, le kit 200 comprend des raccords 210 de type mâle ¾ permettant un raccordement direct de la robinetterie, c'est-à-dire que le robinet peut être connecté directement aux raccords 210, sans utiliser de raccords décalés, comme dans le premier mode de réalisation. Notamment, le kit 200 est proche de celui décrit dans FR 3 038 629 A1. Chaque raccord 210 comprend un premier embout 212 de raccordement à un tuyau 4 et un second embout 214 pour le raccordement du robinet. L'embout 214 définit un axe longitudinal X214, qui forme également un axe central, et présente une surface extérieure à section polygonale, notamment hexagonale. On parle d'un embout « six pans ». Par ailleurs, l'embout 214 comporte un filetage extérieur.

Le kit 200 comprend des moyens pour bloquer les embouts 214 en rotation autour de leur axe X214. Ces moyens comprennent une bague 215 pour chaque embout de raccordement 214. Chaque bague 215 présente un contour intérieur complémentaire de la forme extérieure de l'embout 214, c'est-à-dire hexagonal. Chaque bague 215 est fixée à la platine 202 par des vis 217. Notamment, les vis 217 traversent des trous prévus dans chaque bague 215 et viennent en prise dans des taraudages correspondants prévus dans la platine 202.

Chaque embout 214 est reçu à l'intérieur d'une bague correspondante 215. Les bagues 215 bloquent la rotation des embouts 214 autour de leur axe longitudinal X214, mais n'empêchent pas le coulissement de ces derniers parallèlement à l'axe X214.

Ainsi, l'installateur peut ajuster la longueur sur laquelle chaque embout 214 dépasse axialement par rapport à la face avant de la cloison 2, en fonction de l'épaisseur du revêtement mural, tel qu'un carrelage, destiné à recouvrir la cloison 2. Typiquement, plus le carrelage est épais, plus les embouts 214 devront dépasser par rapport à la cloison 2.

Le kit 200 comprend également des moyens pour immobiliser chaque embout 214 le long de leur axe longitudinal X214. Ces moyens sont formés par deux écrous 230 qui, une fois que l'installateur a atteint la position souhaitée, sont vissés respectivement autour des embouts 214, puis vissés aux bagues correspondantes 215. Notamment, on utilise des vis 224, qui traversent des trous prévus dans chaque écrou 230 et qui viennent en prise dans des taraudages prévus dans chaque bague 215.

Si toutefois, la longueur sur laquelle les embouts 214 doivent dépasser par rapport à la cloison 2 n'est pas bonne et que le revêtement mural est posé, l'installateur peut toujours dévisser les écrous 230 et tirer ou pousser axialement sur l'embout 214, afin d'ajuster la longueur de la partie de l'embout en saillie.

La mise en oeuvre du procédé de montage avec le kit 200 diffère de celle décrite précédemment sur les points suivants.

Dans le kit 200, la platine 202, les raccords 210 et les bagues anti-rotation 215 sont livrés pré-montés, c'est-à-dire que les bagues 215 sont déjà vissées à la platine 202. Les écrous 230, eux, sont disposés à part.

Avantageusement, le kit 200 comprend également, pour chaque raccord 210, un organe de préhension (non représenté) apte à être fixé de manière amovible au second embout 214 du raccord 210. Typiquement, chaque organe de préhension est vissé au second embout de raccordement 214 d'un raccord 210, notamment autour ou à l'intérieur d'un trou fileté du second embout de raccordement 214. De préférence, chaque organe de préhension forme un bouchon étanche, ce qui est particulièrement pratique pour les tests d'étanchéité. Chaque organe de préhension comporte une partie cylindrique pour le positionnement d'un niveau, tel qu'un niveau à bulle. Les organes de préhension sont retirés au moment de la pose du robinet.

Toutefois, les organes de préhension sont optionnels, dans la mesure où les embouts filetés 214 eux-mêmes pourraient servir d'organes de préhension, puisqu'ils sont suffisamment longs pour être attrapés par l'installateur et tirés à travers les trous de la cloison 2. Néanmoins, les organes de préhension restent avantageux pour effectuer les tests d'étanchéité.

Pour la mise à niveau des deux raccords 210, le niveau à bulle peut être posé sur une face plate des embouts 214.

## Revendications

1. Procédé de montage d'un kit (200) de fixation d'un robinet à une cloison (2), notamment à une cloison en plaques de plâtre, ce procédé comprenant des étapes successives consistant à :
a) pré-monter au moins un raccord (210) du kit (200) à une platine (202) du kit, chaque raccord comprenant un premier embout (212) de raccordement à un tuyau d'alimentation en eau (4) et un second embout (214) pour le raccordement du robinet, le second embout (214) définissant un axe longitudinal (X214), présentant une surface extérieure à section polygonale et présentant un filetage extérieur,
b) connecter chaque raccord à un tuyau d'alimentation en eau correspondant (4),
c) réaliser au moins un trou (3) dans la cloison (2) pour le passage du second embout (214) de chaque raccord à travers la cloison,
d) poser la cloison (2) devant la platine (202),
e) tirer le second embout de raccordement (214) de chaque raccord à travers le au moins un trou (3) de la cloison (2), et
f) fixer la platine (202) sur une face arrière de la cloison, du côté opposé à l'emplacement prévu pour le robinet,
**caractérisé en ce que** :
- entre les étapes e) et f), le procédé comprend une étape consistant à ajuster la longueur sur laquelle chaque deuxième embout (214) dépasse axialement par rapport à une face avant de la cloison (2), alors que le second embout (214) de chaque raccord (210) est reçu à l'intérieur d'une bague (215) correspondante du kit (200) fixée à la platine (202) pendant la pré-montage de l'étape a), la bague (215) présentant un contour intérieur complémentaire de la forme extérieure de l'embout (214), la bague (215) bloquant la rotation dudit second embout (214) autour de son axe longitudinal (X214), mais n'empêchant pas le coulissement du second embout (214) parallèlement à l'axe longitudinal (X214), et
- l'étape f) comprend d'immobiliser chaque second embout (214) le long de son axe longitudinal (X214), à l'aide d'un écrou (230) respectif, l'écrou (230) étant vissé autour dudit second embout (214) puis vissé à la bague (215) correspondante, chaque écrou (230) prenant appui contre la face avant de la cloison (2).

2. Procédé selon la revendication 1, dans lequel :
- le robinet est un mitigeur de baignoire,
- l'étape b) consiste à raccorder deux tuyaux (4), respectivement d'eau chaude et d'eau froide, à des raccords correspondants (210) pré-montés à la platine, et
- l'étape c) consiste à réaliser deux trous (3) dans la cloison, respectivement pour le passage du second embout de raccordement des deux raccords.

3. Procédé selon la revendication 2, comprenant une étape postérieure à l'étape e) et antérieure à l'étape f), consistant à utiliser un niveau (8), tel qu'un niveau à bulle, pour mettre les deux raccords (210) à hauteur l'un par rapport à l'autre.

4. Procédé selon l'une des revendications précédentes, comprenant une étape postérieure à l'étape e) et antérieure à l'étape f), consistant à visser l'écrou (230) autour du second embout (214) de chaque raccord (210), de préférence après que les deux raccords (210) aient été mis à niveau l'un par rapport à l'autre.

5. Procédé selon l'une des revendications précédentes, dans lequel la bague (215) est fixée à la platine (202) par des vis (217).

6. Procédé selon l'une des revendications précédentes, dans lequel chaque écrou (230) est fixé à la bague (215) par des vis (224), qui traversent des trous prévus dans chaque écrou (230) et qui viennent en prise dans des taraudages prévus dans chaque bague (215).

7. Procédé selon la revendication 4, dans lequel chaque écrou (230) a un diamètre extérieur supérieur au diamètre du ou des trous (3) réalisés dans la cloison (2) à l'étape c).

8. Procédé selon l'une des revendications précédentes, dans lequel, à l'étape f), la platine (202) est fixée à la cloison par des vis (10) auto-taraudeuses vissées à partir du côté de cloison (2) opposé à la platine (202).

9. Procédé selon la revendication 7, dans lequel, à l'étape f), on utilise un gabarit de vissage (12).

10. Procédé selon l'une des revendications précédentes, dans lequel au moins un organe de préhension est fixé au second embout de raccordement de chaque raccord pour faciliter la mise en oeuvre de l'étape e).

11. Procédé selon l'une des revendications précédentes, comprenant en outre une étape postérieure à l'étape b) et antérieure à l'étape c), consistant à fixer temporairement la platine (202) à une certaine hauteur par rapport au sol.

12. Procédé selon l'une quelconque des revendications précédentes, dans lequel dans le kit (200), la platine (202), les raccords (210) et les bagues antirotation (215) sont livrés pré-montés, c'est-à-dire que les bagues (215) sont déjà vissées à la platine (202), alors que les écrous (230) sont disposés à part.

13. Procédé selon l'une quelconque des revendications précédentes, dans lequel la surface extérieure à section polygonale du second embout (214) est à section hexagonale et le contour intérieur de la bague (215) est hexagonal.

14. Procédé de fixation d'un robinet à une cloison (2), notamment à une cloison en plaques de plâtre, ce procédé consistant à monter un kit (200) suivant le procédé de montage défini à l'une quelconque des revendications précédentes, puis à connecter le robinet avec le second embout de raccordement (214) de chaque raccord (210).

15. Kit de fixation (200), pour mettre en oeuvre le procédé de fixation défini à la revendication précédente, ce kit comprenant :
- au moins un raccord (210), comprenant un premier embout (212) de raccordement à un tuyau (4) et un second embout (214) pour le raccordement du robinet, le second embout (214) définissant un axe longitudinal (X214), présentant une surface extérieure à section polygonale et présentant un filetage extérieur,
- une platine (202) destinée à être fixée à la cloison (2), sur une face arrière de la cloison (2),
- des moyens de fixation (215, 217, 230, 224), pour fixer chaque raccord sur la platine,
**caractérisé en ce que** les moyens de fixation comprennent, pour chaque raccord (210) :
o une bague (215) correspondante, fixée à la platine (202), chaque second embout (214) étant reçu à l'intérieur de ladite bague (215) correspondante, ladite bague (215) correspondante présentant un contour intérieur complémentaire de la forme extérieure de l'embout (214), ladite bague (215) correspondante bloquant la rotation dudit second embout (214) autour de son axe longitudinal (X214), mais n'empêchant pas le coulissement du second embout (214) parallèlement à l'axe longitudinal (X214) ; et
o un écrou (230), prévu pour être vissé autour dudit second embout (214) puis vissé à ladite bague (215) correspondante, l'écrou (230) formant un moyen pour immobiliser le second embout (214) le long de son axe longitudinal (X214), chaque écrou (230) étant conçu pour prendre appui contre une face avant de la cloison (2) ;
et **en ce que** le kit (200) comprend, pour chaque raccord (210), un organe de préhension (122) apte à être fixé de manière amovible au second embout (214) du raccord (210).

## Patentansprüche

1. Montageverfahren eines Kits (200) zur Befestigung eines Hahns an einer Trennwand (2), insbesondere einer Trennwand aus Gipskartonplatten, wobei dieses Verfahren aufeinanderfolgende Schritte umfasst, bestehend aus:
a) Vormontieren mindestens eines Anschlusses (210) des Kits (200) mit einer Platine (202) des Kits, wobei jeder Anschluss ein erstes Endstück (212) zum Anschluss an einen Wasserversorgungsschlauch (4) und ein zweites Endstück (214) für den Anschluss des Hahns umfasst, wobei das zweite Endstück (214) eine Längsachse (X214) definiert, die eine Außenfläche mit polygonalem Schnitt aufweist und ein Außengewinde aufweist,
b) Verbinden jedes Anschlusses mit einem entsprechenden Wasserversorgungsschlauch (4),
c) Durchführen mindestens eines Lochs (3) in der Trennwand (2) für den Durchgang des zweiten Endstücks (214) jedes Anschlusses durch die Trennwand,
d) Stellen der Trennwand (2) vor die Platine (202),
e) Ziehen des zweiten Anschlussendstücks (214) jedes Anschlusses durch das mindestens eine Loch (3) der Trennwand (2), und
f) Befestigen der Platine (202) auf einer hinteren Fläche der Trennwand auf der Seite gegenüber der Stelle, die für den Hahn vorgesehen ist,
**dadurch gekennzeichnet, dass**:
- zwischen den Schritten e) und f) das Verfahren einen Schritt umfasst, der darin besteht, die Länge, auf der jedes zweite Endstück (214) axial mit Bezug auf eine vordere Fläche der Trennwand (2) vorsteht, einzustellen, so dass das zweite Endstück (214) jedes Anschlusses (210) im Inneren eines entsprechenden Rings (215) des Kits (200), der an die Platine (202) während des Vormontierens von Schritt a) der Ring (215) befestigt ist, aufgenommen wird, wobeider Ring (215) einen Innenumfang aufweist, der komplementär zur äußeren Form des Endstücks (214) ist, wobei der Ring (215) die Drehung des zweiten Endstücks (214) um seine Längsachse (X214) blockiert aber das Gleiten des zweiten Endstücks (214) parallel zur Längsachse (X214) nicht verhindert, und
- Schritt f) das Immobilisieren jedes zweiten Endstücks (214) entlang seiner Längsachse (X214) mit Hilfe einer jeweiligen Schraubenmutter (230) umfasst, wobei die Schraubenmutter (230) um das zweite Endstück (214) geschraubt ist und dann an den entsprechenden Ring (215) geschraubt ist, wobei jede Schraubenmutter (230) gegen die vordere Fläche der Trennwand (2) aufliegt.

2. Verfahren nach Anspruch 1, wobei:
- der Hahn eine Badewannen-Mischbatterie ist,
- Schritt b) darin besteht, zwei Schläuche (4), jeweils für
Warmwasser und Kaltwasser an entsprechende Anschlüsse (210) anzuschließen, die auf der Platine vormontiert sind, und
- Schritt c) darin besteht, zwei Löcher (3) in der Trennwand durchzuführen, jeweils für den Durchgang des zweiten Endstücks zum Anschluss des zwei Anschlüsse.

3. Verfahren nach Anspruch 2, umfassend einen Schritt nach Schritt e) und vor Schritt f), der darin besteht, eine Waage (8) wie z. B. eine Wasserwaage zu verwenden, um die zwei Anschlüsse (210) mit Bezug aufeinander auszurichten.

4. Verfahren nach einem der vorhergehenden Ansprüche, umfassend einen Schritt nach Schritt e) und vor Schritt f), der darin besteht, die Schraubenmutter (230) um das zweite Endstück (214) jedes Anschlusses (210) zu schrauben, vorzugsweise, nachdem die zwei Anschlüsse (210) in Bezug aufeinander ausgerichtet wurden.

5. Verfahren nach einem der vorhergehenden Ansprüche, wobei der Ring (215) auf die Platine (202) durch Schrauben (217) befestigt ist.

6. Verfahren nach einem der vorhergehenden Ansprüche, wobei jede Schraubenmutter (230) an den Ring (215) durch Schrauben (224) befestigt ist, die Löcher, die in jeder Schraubenmutter (230) vorgesehen sind, queren, und die in Innengewinde eingreifen, die in jedem Ring (215) vorgesehen sind.

7. Verfahren nach Anspruch 4, wobei jede Schraubenmutter (230) einen Außendurchmesser aufweist, der größer als der Durchmesser des oder der Löcher (3) ist, die in Schritt c) in der Trennwand (2) durchgeführt werden.

8. Verfahren nach einem der vorhergehenden Ansprüche, wobei in Schritt f) die Platine (202) an die Trennwand durch selbstschneidende Schrauben (10) ausgehend von der Seite der Trennwand (2), die der Platine (202) gegenüberliegt, befestigt ist.

9. Verfahren nach Anspruch 7, wobei in Schritt f) eine Schraubenschablone (12) verwendet wird.

10. Verfahren nach einem der vorhergehenden Ansprüche, wobei mindestens ein Vorspannorgan an das zweite Anschlussendteil jedes Anschlusses befestigt ist, um die Durchführung von Schritt e) zu erleichtern.

11. Verfahren nach einem der vorhergehenden Ansprüche, umfassend außerdem einen Schritt nach Schritt b) und vor Schritt c), der darin besteht, die Platine (202) vorübergehend an eine bestimmte Höhe mit Bezug auf den Boden zu befestigen.

12. Verfahren nach einem der vorhergehenden Ansprüche, wobei im Kit (200) die Platine (202), die Anschlüsse (210) und die Drehblockierungsringe (215) vormontiert geliefert werden, d. h., dass die Ringe (215) bereits an die Platine (202) geschraubt sind, während die Schraubenmuttern (230) getrennt angeordnet sind.

13. Verfahren nach einem der vorhergehenden Ansprüche, wobei die äußere Oberfläche mit polygonalem Schnitt des zweiten Endstücks (214) einen hexagonalen Schnitt aufweist und der Innenumfang des Rings (215) hexagonal ist.

14. Verfahren zur Befestigung eines Hahns an eine Trennwand (2), insbesondere an eine Trennwand aus Gipskartonplatten, wobei dieses Verfahren darin besteht, ein Kit (200) gemäß dem Montageverfahren, wie in einem der vorhergehenden Ansprüche definiert, zu montieren, dann den Hahn mit dem zweiten Anschlussendstück (214) jedes Anschlusses (210) zu verbinden.

15. Befestigungskit (200), um des Befestigungsverfahren, wie im vorhergehenden Anspruch definiert, durchzuführen, wobei dieses Kit Folgendes umfasst:
- mindestens einen Anschluss (210), umfassend ein erstes Endstück (212) zum Anschluss an einen Schlauch (4) und ein zweites Endstück (214) für den Anschluss des Hahns, wobei das zweite Endstück (214) eine Längsachse (X214) definiert, die eine äußere Oberfläche mit polygonalem Schnitt aufweist und ein Außengewinde aufweist,
- eine Platine (202), die ausgelegt ist, um an die Trennwand (2) auf eine hintere Fläche der Trennwand (2) befestigt zu sein,
- Befestigungsmittel (215, 217, 230, 224), um jeden Anschluss auf die Platine zu befestigen, **dadurch gekennzeichnet, dass** die Befestigungsmittel für jeden Anschluss (210) Folgendes umfassen:
∘ einen entsprechenden Ring (215), der an die Platine (202) befestigt ist, wobei jedes zweite Endstück (214) im Inneren des entsprechenden Rings (215) aufgenommen wird, wobei der Ring (215) einen Innenumfang aufweist, der komplementär zur äußeren Form des Endstücks (214) ist, wobei der entsprechende Ring (215) die Drehung des zweiten Endstücks (214) um seine Längsachse (X214) blockiert, aber das Gleiten des zweiten Endstücks (214) parallel zur Längsachse (X214) nicht verhindert; und
∘ eine Schraubenmutter (230), die vorgesehen ist, um um das zweite Endstück (214) geschraubt zu werden, und dann an den entsprechenden Ring (215) geschraubt wird, wobei die Schraubenmutter (230) ein Mittel bildet, um das zweite Endstück (214) entlang seiner Längsachse (X214) zu immobilisieren, wobei jede Schraubenmutter (230) entworfen ist, um gegen eine vordere Fläche der Trennwand (2) aufzuliegen;
und dadurch, dass das Kit (200) für jeden Anschluss (210) ein Vorspannorgan (122) umfasst, das ausgelegt ist, um auf abnehmbare Weise an das zweite Endstück (214) des Anschlusses (210) befestigt zu sein.

## Claims

1. A method for mounting a kit (200) for fixing a tap to a partition (2), particularly to a plasterboard partition, this method comprising the successive steps of:
a) pre-mounting at least one connector (210) of the kit (200) to a plate (202) of the kit, each connector comprising a first endpiece (212) for connection to a water supply pipe (4) and a second nozzle (214) for connecting the valve, the second endpiece (214) defining a longitudinal axis (X214), having an outer surface of polygonal section and having an outer thread,
b) connecting each connector to a corresponding water supply pipe (4),
c) making at least one hole (3) in the partition (2) for the passage of the second endpiece (214) of each connector through the partition,
d) placing the partition (2) in front of the plate (202),
e) pulling the second connection endpiece (214) of each connector through the at least one hole (3) of the partition (2), and
f) fixing the plate (202) on a rear face of the partition, on the side opposite the location provided for the tap,
**characterized in that**:
- between steps e) and f), the method comprises a step consisting in adjusting the length over which each second endpiece (214) protrudes axially relative to a front face of the partition (2), whereas the second endpiece (214) of each connector (210) is received inside a corresponding ring (215) of the kit (200) attached to the plate (202) during the pre-mounting of step a), the ring (215) having an inner contour complementary to the outer shape of the endpiece (214), the ring (215) blocking the rotation of said second endpiece (214) about its longitudinal axis (X214), but not preventing the second endpiece (214) from sliding parallel to the longitudinal axis (X214), and
- step f) comprises immobilizing each second endpiece (214) along its longitudinal axis (X214), using a respective nut (230), the nut (230) being screwed around said second endpiece (214), then screwed to the corresponding ring (215), each nut (230) bearing against the front face of the partition (2).

2. The method according to claim 1, wherein:
- the tap is a bathtub mixer,
- step b) consists in connecting two pipes (4), respectively for hot water and cold water, to corresponding connectors (210) pre-mounted to the plate, and
- step c) consists in making two holes (3) in the partition, respectively for the passage of the second connecting endpiece of the two connectors.

3. The method according to claim 2, comprising a step subsequent to step e) and prior to step f), comprising using a level (8), such as a spirit level, to put the two connectors (210) at the same height relative to one another.

4. The method according to one of the preceding claims, comprising a step subsequent to step e) and prior to step f), consisting in screwing the nut (230) around the second endpiece (214) of each connector (210), preferably after the two connectors (210) have been leveled relative to one another.

5. The method according to one of the preceding claims, wherein the ring (215) is fixed to the plate (202) by screws (217).

6. The method according to one of the preceding claims, wherein each nut (230) is fixed to the ring (215) by screws (224), which pass through holes provided in each nut (230) and which engage in tappings provided in each ring (215).

7. The method according to claim 4, wherein each nut (230) has an outer diameter greater than the diameter of the one or more holes (3) made in the partition (2) in step c).

8. The method according to one of the preceding claims, wherein, in step f), the plate (202) is fixed to the partition by self-tapping screws (10) screwed from the side of the partition (2) opposite the plate (202).

9. The method according to claim 7, wherein, in step f), a screwing template (12) is used.

10. The method according to one of the preceding claims, wherein at least one gripping member is fixed to the second connection endpiece of each connector to facilitate the implementation of step e).

11. The method according to one of the preceding claims, further comprising a step subsequent to step b) and prior to step c), consisting in temporarily fixing the plate (202) at a certain height relative to the ground.

12. The method according to any one of the preceding claims, wherein in the kit (200), the plate (202), the connectors (210) and the anti-rotation rings (215) are delivered pre-mounted, that is, the rings (215) are already screwed to the plate (202), whereas the nuts (230) are arranged separately.

13. The method according to any one of the preceding claims, wherein the outer surface of polygonal section of the second endpiece (214) is of hexagonal section and the inner contour of the ring (215) is hexagonal.

14. A method for fixing a tap to a partition (2), in particular a plasterboard partition, which method consists in mounting a kit (200) according to the mounting method defined in any one of the preceding claims, then in connecting the tap with the second connection endpiece (214) of each connector (210).

15. A fixing kit (200) for implementing the fixing method defined in the preceding claim, this kit comprising:
- at least one connector (210), comprising a first endpiece (212) for connection to a pipe (4) and a second endpiece (214) for connecting the tap, the second endpiece (214) defining a longitudinal axis (X214), having an outer surface of polygonal section and having an outer thread,
- a plate (202) intended to be fixed to the partition (2), on a rear face of the partition (2),
- fixing means (215, 217, 230, 224), for fixing each connector on the plate,
**characterized in that** the fixing means comprise, for each connector (210):
∘ a corresponding ring (215), fixed to the plate (202), each second endpiece (214) being received inside said corresponding ring (215), said corresponding ring (215) having an inner contour complementary to the outer shape of the endpiece (214), said corresponding ring (215) blocking the rotation of said second endpiece (214) about its longitudinal axis (X214), but not preventing the second endpiece (214) from sliding parallel to the longitudinal axis (X214); and
∘ a nut (230), provided to be screwed around said second endpiece (214), then screwed to said corresponding ring (215), the nut (230) forming a means for immobilizing the second endpiece (214) along its longitudinal axis (X214), each nut (230) being designed to bear against a front face of the partition (2);
and **in that** the kit (200) comprises, for each connector (210), a gripping member (122) adapted to be removably fixed to the second endpiece (214) of the connector (210).
